# FASCICULE DE BREVET EUROPEEN

(11) **EP 2 076 944 B1**
(45) Date de publication et mention de la délivrance du brevet: **15.07.2015**
(21) Numéro de dépôt: 07858477.8
(22) Date de dépôt: 17.10.2007
(51) Int. Cl.: H01R 31/06, H01R 13/659, H01R 24/62

(54) **DISPOSITIF DE RACCORDEMENT ENTRE DEUX FICHES, DE STRUCTURE COMPACTE ET SIMPLIFIEE**
VORRICHTUNG ZUR VERBINDUNG ZWISCHEN STECKERN MIT KOMPAKTER UND VEREINFACHTER STRUKTUR
DEVICE FOR CONNECTION BETWEEN TWO PLUGS HAVING A COMPACT AND SIMPLIFIED STRUCTURE

(30) Priorité: 20.10.2006 FR 0609253
(43) Date de publication de la demande: 08.07.2009
(73) Titulaire: Legrand France, 87000 Limoges (FR); Legrand SNC, 87000 Limoges (FR)
(72) Inventeur: FORATIER, Nathalie, 38160 Saint Antoine L'Abbaye (FR)
(74) Mandataire: Novagraaf Technologies
(86) Numéro de dépôt international: PCT/FR2007/001720
(87) Numéro de publication internationale: WO 2008/047005

(56) Documents cités:
- EP-A- 1 458 062
- US-A- 4 367 908
- US-A- 4 806 117
- US-A- 4 904 209
- US-A- 5 651 701
- US-A1- 2002 151 224
- US-A1- 2003 199 200

## Description

L'invention concerne, de façon générale, le domaine de la connectique, et en particulier des accessoires de connexion destinés aux applications informatiques. Plus précisément, l'invention concerne un dispositif de raccordement entre des première et deuxième fiches équipant des câbles multiconducteurs et insérables dans ce dispositif suivant des première et deuxième directions respectives de sens opposés.

Les dispositifs de ce type sont bien connus de l'homme du métier sous l'appellation de "traversées", cette appellation faisant référence au fait que ces dispositifs permettent le raccordement entre des fiches par exemple disposées de part et d'autre d'une paroi.

Ces dispositifs doivent satisfaire de nombreuses attentes de la part de leurs utilisateurs, et notamment répondre à des exigences a priori difficilement conciliables de robustesse, de simplicité structurelle, de compacité, et de facilité d'emploi.

US 2003/199200 décrit un dispositif de raccordement selon le preambule de la revendication 1. Dans ce contexte, la présente invention a précisément pour but de proposer un dispositif de raccordement offrant un excellent compromis dans la recherche de ces qualités.

A cette fin, le dispositif dé l'invention, par ailleurs conforme à la définition générique qu'en donne le préambule ci-dessus, où il comprend des première et deuxième prises, une liaison multiconductrice interne, et un boîtier, en ce que les première et deuxième prises présentent des faces de connexion respectives portant chacune une pluralité de contacts et adaptées à recevoir respectivement les première et deuxième fiches engagées dans des fenêtres respectives du boîtier, en ce que les première et deuxième prises sont maintenues en position tête-bêche dans le boîtier, caracterisé ce que la liaison multiconductrice interne prend la forme d'une nappe multiconductrice pliée en baïonnette assurant au moins une continuité galvanique entre chaque contact de chaque prise et un contact correspondant de l'autre prise, cette liaison interne présentant des première et deuxième portions terminales physiquement branchées sur des faces internes respectives des première et deuxième prises, et une portion intermédiaire s'étendant entre les première et deuxième portions terminales.

De préférence, la face interne de chaque prise porte une pluralité de broches dont chacune est reliée à un contact de cette prise et sur lesquelles se branche l'une des portions terminales de la liaison interne.

Chaque portion terminale de la liaison interne est avantageusement rigide et percée d'orifices enfilés sur les broches respectives, la portion intermédiaire de la liaison interne pouvant en revanche être souple.

Il peut par ailleurs être judicieux de prévoir que le boîtier soit essentiellement formé de deux coques assemblées l'une à l'autre et dont chacune porte des organes de fixation coopérant avec les organes de fixation de l'autre.

Idéalement, les coques sont identiques et assemblées l'une à l'autre tête-bêche, chaque coque étant dotée d'organes de fixation mâles et femelles coopérant respectivement avec les organes de fixation femelles et mâles de l'autre coque.

Dans un mode de réalisation particulier de l'invention, les première et deuxième prises sont identiques l'une à l'autre et peuvent être enfoncées à force dans des logements respectifs des première et deuxième coques.

Le dispositif de l'invention peut en outre comprendre des premier et deuxième écrans métalliques de mise à la masse engagés dans les portions terminales respectives de la liaison interne et reliés l'un à l'autre à travers un conducteur de cette liaison.

Ce dispositif de raccordement est particulièrement bien adapté au cas où lesdites prises sont conformes à la norme CEI 11 801.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective d'un dispositif de raccordement conforme à l'invention;
- la figure 2 est une vue en perspective éclatée du dispositif illustré à la figure 1, représenté à une échelle inférieure;
- la figure 3 est une vue en perspective d'un sous-ensemble du dispositif illustré à la figure 1;
- la figure 4 est une vue en perspective éclatée d'une variante du dispositif illustré à la figure 2, représenté à une échelle inférieure;
- la figure 5 est une vue en coupe axiale d'un dispositif tel qu'illustré à la figure 1 et complété par des organes de maintien et de finition;
- la figure 6 est une vue en perspective extérieure du dispositif illustré à la figure 5; et
- la figure 7 est une vue en perspective illustrant le contexte d'application d'un mode de réalisation particulier du dispositif de l'invention.

Comme indiqué précédemment, l'invention concerne un dispositif de raccordement DR permettant de raccorder entre elles (figure 5) deux fiches F1 et F2.

Ces fiches équipent des câbles multiconducteurs respectifs C1 et C2, et sont susceptibles d'être insérées dans le dispositif DR suivant des directions respectives, D1 et D2, de sens opposés.

Le dispositif de raccordement de l'invention comprend essentiellement deux prises 1 et 2, une liaison multiconductrice interne 3, et un boîtier 4.

Le boîtier 4 maintient les prises 1 et 2 en position tête-bêche et présente des fenêtres 41 et 42 dans lesquelles les fiches F1 et F2 peuvent être respectivement engagées pour se brancher respectivement sur des faces de connexion respectives 11 et 21 des prises 1 et 2.
Chacune de ces faces de connexion 11 et 21 porte une pluralité de contacts électriques 5 dont chacun est mis en contact galvanique avec un conducteur de la fiche F1 ou F2 lors de l'introduction de cette fiche dans la fenêtre 41 ou 42 correspondante.

La liaison multiconductrice interne 3 prend la forme d'une nappe multiconductrice pliée en baïonnette et propre à assurer au moins une continuité galvanique entre chaque contact 5 de chacune des prises 1 et 2 et un contact correspondant 5 de l'autre prise.

Cette liaison interne 3 présente deux portions terminales 31 et 32, et une portion intermédiaire 33.

Les portions terminales 31 et 32 sont physiquement branchées sur des faces internes respectives 12 et 22 des prises 1 et 2, et la portion intermédiaire 33 s'étend entre les portions terminales 31 et 32 et les relie entre elles.

Comme le montre la figure 2, la face interne, telle que 12 et 22, de chacune des prises 1 et 2 porte une pluralité de broches 6 sur lesquelles se branche l'une des portions terminales 31 et 32 de la liaison interne 3, chacune de ces broches 6 étant reliée à un contact 5 de la prise correspondante.

De préférence, les portions terminales 31 et 32 de la liaison interne 3 sont rigides alors que la portion intermédiaire 33 de cette liaison interne est souple pour pouvoir être facilement positionnée entre les prises 1 et 2.

En outre, chacune des portions terminales 31 et 32 de la liaison interne 3 est percée d'orifices 30 dont chacun est en contact électrique avec l'un des conducteurs de cette liaison interne, de sorte que la connexion électrique entre la liaison interne 3 et chacune des prises 1 et 2 peut être réalisée de manière aisée en enfilant ces orifices 30 sur les broches 6 correspondantes de cette prise.

Les prises 1 et 2 sont donc superposées l'une à l'autre suivant une direction perpendiculaire à chacune des directions D1 et D2, et disposées tête-bêche de part et d'autre de la portion intermédiaire 33 de la liaison interne 3.

Comme le montre encore la figure 2, le boîtier 4 est avantageusement formé de deux coques 4a et 4b qui sont assemblées l'une à l'autre au moyen d'organes de fixation tels que 43a, 44a, 43b, et 44b portés par chaque coque et coopérant avec les organes de fixation de l'autre coque.

Dans un mode de réalisation préféré, les coques 4a et 4b sont identiques et sont assemblées l'une à l'autre tête-bêche.

Chacune des coques 4a et 4b est dotée d'organes de fixation mâles respectifs, 43a et 43b, ainsi que d'organes de fixation femelles respectifs, 44a et 44b, les organes mâles et femelles de chaque coque coopérant respectivement avec les organes fixation femelles et mâles de l'autre coque pour maintenir les coques 4a et 4b assemblées l'une à l'autre.

Les prises 1 et 2, qui peuvent typiquement être identiques l'une à l'autre, sont par exemple enfoncées à force dans des logements respectifs 40 des coques 4a et 4b.

Dans un mode de réalisation particulier illustré à la figure 4, le dispositif de raccordement de l'invention comprend en outre deux écrans métalliques de mise à la masse 71 et 72.

Ces écrans 71 et 72 présentent des broches respectives 71a et 72a qui sont respectivement engagées dans des orifices dédiés 30a des portions terminales respectives 31 et 32 de la liaison interne 3, ces écrans étant ainsi électriquement reliés l'un à l'autre à travers un conducteur de cette liaison 3.

La figure 7 illustre les conditions typiques d'application du dispositif de raccordement DR de l'invention dans le cas où les prises 1 et 2 sont des prises informatiques conformes à la norme CEI 11 801.

Comme le montre cette figure, ce dispositif DR permet de raccorder une fiche F1 à un point de consolidation CONSO par l'intermédiaire d'un cordon KD équipé d'une fiche F2, ce point de consolidation CONSO pouvant lui-même être raccordé à un panneau de brassage PB par l'intermédiaire d'un câble multiconducteur KB éventuellement installé à demeure.

## Revendications

1. • Dispositif de raccordement entre des première et deuxième fiches (F1, F2) équipant des câbles multiconducteurs (C1, C2) et insérables dans ce dispositif suivant des première et deuxième directions respectives (D1, D2) de sens opposés, ledit dispositif comprenant des première et deuxième prises (1, 2), une liaison multiconductrice interne (3), et un boîtier (4), lesdites première et deuxième prises (1, 2) présentant des faces de connexion respectives (11, 21) portant chacune une pluralité de contacts (5) et adaptées à recevoir respectivement les première et deuxième fiches (F1, F2) engagées dans des fenêtres respectives (41, 42) du boîtier (4), et lesdites première et deuxième prises (1, 2) étant maintenues en position tête-bêche dans le boîtier (4), **caracterisé en ce que** la liaison multiconductrice interne (3) prend la forme d'une nappe multiconductrice pliée en baïonnette assurant au moins une continuité galvanique entre chaque contact (5) de chaque prise (1, 2) et un contact correspondant (5) de l'autre prise (2, 1), cette liaison interne (3) présentant des première et deuxième portions terminales (31, 32) physiquement branchées sur des faces internes respectives (12, 22) des première et deuxième prises (1, 2), et une portion intermédiaire (33) s'étendant entre les première et deuxième portions terminales (31, 32).

2. Dispositif de raccordement suivant la revendication 1, **caractérisé en ce que** la face interne (12, 22) de chaque prise (1, 2) porte une pluralité de broches (6) dont chacune est reliée à un contact (5) de cette prise (1, 2) et sur lesquelles se branche l'une des portions terminales (31, 32) de la liaison interne (3).

3. Dispositif de raccordement suivant la revendication 2, **caractérisé en ce que** chaque portion terminale (31, 32) de la liaison interne (3) est rigide et percée d'orifices (30) enfilés sur les broches respectives (6).

4. Dispositif de raccordement suivant l'une quelconque des revendications précédentes, **caractérisé en ce que** la portion intermédiaire (33) de la liaison interne (3) est souple.

5. Dispositif de raccordement suivant l'une quelconque des revendications précédentes, **caractérisé en ce que** le boîtier (4) est essentiellement formé de deux coques (4a, 4b) assemblées l'une à l'autre et dont chacune porte des organes de fixation (43a, 44a, 43b, 44b) coopérant avec les organes de fixation de l'autre.

6. Dispositif de raccordement suivant la revendication 5, **caractérisé en ce que** les coques (4a, 4b) sont identiques et assemblées l'une à l'autre tête-bêche, chaque coque (4a, 4b) étant dotée d'organes de fixation mâles (43a, 43b) et femelles (44a, 44b) coopérant respectivement avec les organes de fixation femelles (44b, 44a) et mâles (43b, 43a) de l'autre coque (4b, 4a).

7. Dispositif de raccordement suivant l'une quelconque des revendications précédentes, **caractérisé en ce que** les première et deuxième prises (1, 2) sont identiques l'une à l'autre.

8. Dispositif de raccordement suivant l'une quelconque des revendications précédentes combinée à la revendication 6, **caractérisé en ce que** les première et deuxième prises (1, 2) sont enfoncées à force dans des logements respectifs (40) des première et deuxième coques (4a, 4b).

9. Dispositif de raccordement suivant l'une quelconque des revendications précédentes, **caractérisé en ce qu'**il comprend en outre des premier et deuxième écrans métalliques (71, 72) de mise à la masse engagés dans les portions terminales respectives (31, 32) de la liaison interne (3) et reliés l'un à l'autre à travers un conducteur de cette liaison (3).

10. Dispositif de raccordement suivant l'une quelconque des revendications précédentes, **caractérisé en ce que** lesdites prises (1, 2) sont conformes à la norme CEI 11 801.

## Patentansprüche

1. Vorrichtung zur Verbindung zwischen ersten und zweiten Steckern (F1, F2), mit denen Mehrfachleiterkabel (C1, C2) versehen sind, und die in diese Vorrichtung in erste und zweite jeweilige entgegengesetzte Richtungen (D1, D2) eingesetzt werden können, wobei die Vorrichtung einen ersten und einen zweiten Anschluss (1, 2), eine innere Mehrfachleiterverbindung (3) und ein Gehäuse (4) umfasst, wobei der erste und der zweite Anschluss (1, 2) jeweilige Anschlussflächen (11, 21) aufweisen, die jeweils eine Vielzahl von Kontakten (5) tragen und dazu vorgesehen sind, die ersten bzw. zweiten Stecker (F1, F2) aufzunehmen, die in jeweiligen Fenstern (41, 42) des Gehäuses (4) in Eingriff sind, und wobei der erste und der zweite Anschluss (1, 2) in dem Gehäuse (4) in entgegengesetzter Position gehalten werden, **dadurch gekennzeichnet, dass** die innere Mehrfachleiterverbindung (3) die Form einer bajonettartig gefalteten Mehrfachleiterschicht annimmt, die zumindest eine galvanische Kontinuität zwischen jedem Kontakt (5) jedes Anschlusses (1, 2) und einem entsprechenden Kontakt (5) des anderen Anschlusses (2, 1) gewährleistet, wobei diese innere Verbindung (3) erste und zweite Endabschnitte (31, 32), die physisch an jeweilige Innenflächen (12, 22) der ersten und zweiten Anschlüsse (1, 2) angeschlossen sind, und einen Zwischenabschnitt (33) aufweist, der sich zwischen den ersten und zweiten Endabschnitten (31, 32) erstreckt.

2. Verbindungsvorrichtung nach Anspruch 1, **dadurch gekennzeichnet, dass** die Innenfläche (12, 22) jedes Anschlusses (1, 2) eine Vielzahl von Klemmen (6) trägt, die jeweils an einem Kontakt (5) dieses Anschlusses (1, 2) angeschlossen sind, und an die sich einer der Endabschnitte (31, 32) der inneren Verbindung (3) anschließt.

3. Verbindungsvorrichtung nach Anspruch 2, **dadurch gekennzeichnet, dass** jeder Endabschnitt (31, 32) der inneren Verbindung (3) starr und mit Öffnungen (30) durchbohrt ist, die auf den jeweiligen Klemmen (6) aufgefädelt sind.

4. Verbindungsvorrichtung nach einem der vorhergehenden Ansprüche, **dadurch gekennzeichnet, dass** der Zwischenabschnitt (33) der inneren Verbindung (3) biegsam ist.

5. Verbindungsvorrichtung nach einem der vorhergehenden Ansprüche, **dadurch gekennzeichnet, dass** das Gehäuse (4) im Wesentlichen von zwei Schalen (4a, 4b) gebildet ist, die zusammengefügt sind und jeweils Befestigungselemente (43a, 44a, 43b, 44b) tragen, die mit den Befestigungselementen der anderen zusammenwirken.

6. Verbindungsvorrichtung nach Anspruch 5, **dadurch gekennzeichnet, dass** die Schalen (4a, 4b) identisch und entgegengesetzt liegend zusammengefügt sind, wobei jede Schale (4a, 4b) mit Befestigungselementen zum Einstecken (43a, 43b) und zur Aufnahme (44a, 44b) versehen ist, die mit den Befestigungselementen zur Aufnahme (44b, 44a) bzw. zum Einstecken (43b, 43a) der anderen Schale (4b, 4a) zusammenwirken.

7. Verbindungsvorrichtung nach einem der vorhergehenden Ansprüche, **dadurch gekennzeichnet, dass** der erste und der zweite Anschluss (1, 2) zueinander identisch sind.

8. Verbindungsvorrichtung nach einem der vorhergehenden Ansprüche in Kombination mit Anspruch 6, **dadurch gekennzeichnet, dass** der erste und der zweite Anschluss (1, 2) fest in jeweilige Aufnahmen (40) der ersten und zweiten Schalen (4a, 4b) eingesteckt sind.

9. Verbindungsvorrichtung nach einem der vorhergehenden Ansprüche, **dadurch gekennzeichnet, dass** sie ferner erste und zweite metallische Abschirmungen (71, 72) zur Erdung umfasst, die in die jeweiligen Endabschnitte (31, 32) der inneren Verbindung (3) eingreifen und durch einen Leiter dieser Verbindung (3) miteinander verbunden sind.

10. Verbindungsvorrichtung nach einem der vorhergehenden Ansprüche, **dadurch gekennzeichnet, dass** die Anschlüsse (1, 2) der Norm CEI 11 801 entsprechen.

## Claims

1. Device for connection between first and second plugs (F1, F2) with which multi-conductor cables (C1, C2) are equipped and that can be inserted in this device in first and second respective opposing directions (D1, D2), said device comprising first and second plugs (1, 2), an internal multi-conductor link (3) and a casing (4), said first and second outlets (1, 2) having respective connection faces (11, 21) each bearing a plurality of contacts (5) and adapted to receive, respectively, the first and second outlets (F1, F2) engaged in respective windows (41, 42) of the casing (4), and said first and second outlets (1, 2) being held in position head-to-tail in the casing (4), **characterized in that** the internal multi-conductor link (3) takes the form of a multi-conductor ribbon folded bayonet-fashion ensuring at least a galvanic continuity between each contact (5) of each outlet (1, 2) and a corresponding contact (5) of the other outlet (2, 1), this internal link (3) having first and second terminal portions (31, 32) physically connected onto respective internal faces (12, 22) of the first and second outlets (1, 2), and an intermediate portion (33) extending between the first and second terminal portions (31, 32).

2. Connection device according to Claim 1, **characterized in that** the internal face (12, 22) of each outlet (1, 2) bears a plurality of pins (6), each of which is linked to a contact (5) of this outlet (1, 2) and onto which is connected one of the terminal portions (31, 32) of the internal link (3).

3. Connection device according to Claim 2, **characterized in that** each terminal portion (31, 32) of the internal link (3) is rigid and pierced with holes (30) threaded onto the respective pins (6).

4. Connection device according to any one of the preceding claims, **characterized in that** the intermediate portion (33) of the internal link (3) is flexible.

5. Connection device according to any one of the preceding claims, **characterized in that** the casing (4) is essentially formed by two shells (4a, 4b) joined to one another and each of which bears fixing members (43a, 44a, 43b, 44b) co-operating with the fixing members of the other.

6. Connection device according to Claim 5, **characterized in that** the shells (4a, 4b) are identical and joined to one another head-to-tail, each shell (4a, 4b) being provided with male (43a, 43b) and female (44a, 44b) fixing members co-operating respectively with the female (44b, 44a) and male (43b, 43a) fixing members of the other shell (4b, 4a).

7. Connection device according to any one of the preceding claims, **characterized in that** the first and second outlets (1, 2) are identical to one another.

8. Connection device according to any one of the preceding claims, combined with Claim 6, **characterized in that** the first and second outlets (1, 2) are force-fitted into respective housings (40) of the first and second shells (4a, 4b).

9. Connection device according to any one of the preceding claims, **characterized in that** it further comprises first and second metal grounding screens (71, 72) engaged in the respective terminal portions (31, 32) of the internal link (3) and linked to one another through a conductor of this link (3).

10. Connection device according to any one of the preceding claims, **characterized in that** said outlets (1, 2) conform to the standard IEC 11 801.
